# FASCICULE DE BREVET EUROPEEN

(11) **EP 1 024 867 B1**
(45) Date de publication et mention de la délivrance du brevet: **02.01.2003**
(21) Numéro de dépôt: 98950154.9
(22) Date de dépôt: 19.10.1998
(51) Int. Cl.: A63F 3/02

(54) **JEU EDUCATIF MODULAIRE**
MODULARES LERNSPIEL
MODULAR EDUCATIONAL GAME

(30) Priorité: 21.10.1997 FR 9713181
(43) Date de publication de la demande: 09.08.2000
(73) Titulaire: Vincent, Jean-Francois, 75001 Paris (FR)
(72) Inventeur: Vincent, Jean-Francois, 75001 Paris (FR)
(86) Numéro de dépôt international: FR9802233
(87) Numéro de publication internationale: WO99020361

(56) Documents cités:
- BE-A- 424 876
- CH-A- 675 695
- DE-A- 2 412 385
- FR-A- 480 016
- FR-A- 632 269
- GB-A- 1 276 868
- US-A- 3 761 093
- US-A- 4 497 491
- US-A- 5 342 056
- US-A- 5 342 060
- US-A- 5 443 270

## Description

L'invention concerne un jeu éducatif à échelle humaine constitué par un ensemble de volumes creux, représentatifs, soit de formes géométriques, soit de formes figurant la faune, la flore, des objets et personnages pouvant s'assembler par juxtaposition ou imbrication entre eux, suivant toute composition.

L'invention sera mieux comprise à la lecture de la description détaillée ci-après, faite en référence aux dessins présentés en annexe, lesquels représentent :
- FIG. 1 :: Volume creux, composé d'une embase plane parallélépipédique carrée, surmontée d'un volume en saillie (cône) avec une ouverture de remplissage (double rond au sommet du cône) et 4 trous aux angles de l'embase pour permettre de la fixer.
- FIG. 2 :: Ensemble de volumes creux avec des figures géométriques, vues de dessus, pouvant permettre tous jeux (parcours, sauts et informations éducatives (dessins - gravures).
- FIG. 3 :: Détail de la zone de raccordement de l'embase et du volume en saillie : pontage raidisseur (9).
- FIG. 4 :: Exemple d'embase portant des inscriptions.

Chaque volume creux est constitué par :
- Une embase plane (1) surmontée d'une forme en saillie (3), le tout étant étanche et comportant une ou plusieurs ouvertures de remplissage (5) (cf FIG 1).
- Le remplissage du volume creux étanche pourra se faire :
   . soit avec du liquide (eau, eau salée ...) afin de le rendre plus lourd, plus stable, plus solide sur son embase, et de pouvoir l'immerger pour tout ou partie éventuellement.
   . soit avec du solide (sable, granulés, gravillons, ciment ...) pour les mêmes raisons que précité.
   . soit avec des mousses (plastique type polyuréthanne à cellule fermée ou autre ...) pour l'affermir.
- Le matériau utilisé pour l'enveloppe du volume pourra être soit une matière plastique solide, telle que, par exemple, le polyéthylène, le polypropylène, le polyester, le P.V.C. ou autre, traitée contre les rayons ultra violets du soleil, de "qualité alimentaire", résistante aux températures pouvant aller de -30° à +70° celsius, colorée dans sa masse et recyclable, soit du bois, du métal, du béton, une matière expansée (mousse...) ou une enveloppe souple (tissus, pellicule plastique) gonflable.
- De préférence, les volumes ne comportent pas d'arête ou de bords tranchants, les arêtes et les extrémités du volume seront, par exemple, de forme arrondie afin de ne pas blesser les utilisateurs.

Pour maintenir les formes du volume en l'état malgré la pression des liquides, des solides ou moussages intérieurs, de nombreux pontages raidisseurs (9) (cf FIG 3), en particulier à la périphérie jointive de l'embase et du volume en saillie, pourront être prévus, ces pontages (9) étant particulièrement utiles lorsque les volumes creux sont obtenus par rotomoulage.
- De même, les embases du volume creux pourront être, par exemple, des prismes triangulaires, des parallélépipèdes carrés, rectangulaires, des polygones réguliers ou irréguliers, des cercles ou des formes courbes, de même dimension, afin de permettre toute combinaison par simple juxtaposition entre elles, ou imbrication à l'image d'un puzzle.
- Par ailleurs, l'embase pourra comporter, sur sa périphérie, des percements (cf FIG 1) autorisant toute fixation pour maintenir dans toute position le volume à l'aide de clous, vis, boulons, crochets, rivets, cordage, câble etc... (cf FIG 1).
- De plus, les volumes en saillie, au dessus des embases, pourront représenter :
   . soit des volumes géométriques tels que, par exemple : cube, cône, tronc de cône, tétraèdre, tronc de tétraèdre, des polyèdres réguliers ou irréguliers (pentaèdre, sixtaèdre, heptaèdre, octaèdre, nonaèdre, dodécaèdre, isocaèdre etc...), cylindre, ovoïde, ellipsoïde, sphère, tore, colimaçon, escalier, spirale, étoile etc...
   . soit des figures de la faune telles que, par exemple : chien, chat, ours, vache, cochon, coq, poule, lapin, canard, oie, cygne, tigre, lion, tortue, hippopotame, cheval, âne, mouton, antilope, cerf, zèbre, papillon, dinosaure, marsouin, dauphin, manchot, pingouin, phoque, éléphant, rhinocéros, chouette, aigle, renard, crocodile, panda, poisson, chameau, dromadaire, oiseau, perroquet, pélican, crabe, langouste, homard, baleine, mouette, requin, gorille etc...
   . soit des figures de la flore telles que, par exemple : pomme, poire, pêche, abricot, avocat, prune, fraise, cerise, raisin, orange, banane, kiwi, groseille, ananas, pamplemousse, artichaut, chou-fleur, laitue, carotte, pomme de terre, haricot, petit pois, blé, maïs, tournesol, rosé, tulipe, marguerite, nénuphar, coquelicot, citron, citrouille, melon, etc...
   . soit des objets tels que, par exemple : voiture, train, avion, camion, voiture de pompier , engin militaire, engin de chantier, bateau, tramway, métro, moto, vélo, tricycle, maison, monuments, ponts, usines etc...
   . soit des personnages costumés ou typiques tels que, par exemple : des gens du cirque, des gens représentant le folklore, des sportifs, des gens de métiers ou autre ...
- quant aux gravures (dessins) et inscriptions sur les volumes dans la masse plastique, elles ont un caractère informatif-éducatif indiquant par exemple :
   . pour les volumes géométriques, tel que le cône par exemple, les formules mathématiques permettant, avec les dessins appropriés, de trouver le volume et la surface dudit cône (cf Fig 4).
   . pour les volumes figurants la faune, les inscriptions indiquant les poids, taille, durée de vie, reproduction, moeurs, mode d'alimentation, lieu de vie etc... des animaux.
   . pour les volumes figurant la flore, les inscriptions indiquant les caractéristiques principales des plantes, légumes et fruits représentés.
   . pour les volumes figurant les objets, les inscriptions décrivant, par exemple, le dit objet ainsi que les dates significatives des autres faits s'y rapportant.
   . pour les volumes figurant des personnages, les inscriptions, par exemple, se rapportant à chaque type de personnage et à ce que représente sa vie, ses coutumes, ses actions, son costume etc...
- Enfin, les volumes en saillie, de part la juxtaposition et ou l'imbrication, tel par exemple un puzzle de leurs embases suivant toute composition (cf FIG 2) et de par leurs formes, peuvent être , par exemple, enjambés, chevauchés, escaladés, sautés, servir de caches ou servir à des glissades etc... à des enfants et par là constituer une infinité de parcours ludiques, d'une part, et, éducatifs d'autre part de par leurs gravures et dessins instructifs.
- A titre d'exemple, l'embase peut mesurer environ 1 m de côté et, dans le cas d'un cône, le volume en saillie peut avoir un diamètre de base d'environ 80cm et 1,20m en hauteur.

## Revendications

1. Jeu éducatif modulaire, à échelle humaine composé d'un ensemble de volumes modulaires creux, étanches, surmontant des embases planes, comportant des orifices pour leur remplissage par du liquide, solide, mousse et réalisés :
- soit en un matériau plastique tel que, par exemple, du polyéthylène, du polypropylène, du P.V.C., du polyester, traité contre les rayons ultra violets du soleil, de qualité alimentaire, résistant de -30 à +70 degrés celsius, coloré dans sa masse et recyclable,
- soit en bois, métal, béton, matière expansée, mousse,
- soit en une enveloppe gonflable formée par du tissu ou un film plastique par exemple.

2. Jeu éducatif modulaire, selon la revendication 1, **caractérisé en ce que** les volumes et les embases planes ne comportent pas d'arêtes vives, ni de bords tranchants mais seulement des formes arrondies.

3. Jeu éducatif modulaire, selon les revendications 1 et 2, **caractérisé en ce que** des pontages raidisseurs relient entre elles différentes parties de l'enveloppe creuse des volumes

4. Jeu éducatif modulaire, selon les revendications 1 à 3, **caractérisé en ce que** des percements sur la périphérie des embases autorisent toute fixation.

5. Jeu éducatif modulaire, selon l'une quelconque des revendications 1 à 4, **caractérisé en ce que** les embases planes ont des périmètres tels qu'un parallélépipède, un carré, un rectangle, un triangle, un polygone régulier ou irrégulier, un cercle ou des formes courbes comme les pièces d'un puzzle.

6. Jeu éducatif modulaire, selon l'une des revendications 1 à 5, **caractérisé en ce que** les volumes en saillie surmontant les embases planes ont des formes soit géométriques, soit rattachées à la faune, ou à la flore, soit en rapport avec les objets ou les personnes.

7. Jeu éducatif modulaire, selon l'une des revendications 1 à 6, **caractérisé en ce que** les volumes et embases comportent des gravures, dessins et inscriptions, éducatifs et informatifs, relatifs au volume en saillie concerné.

8. Jeu éducatif modulaire, selon l'une des revendications 1 à 7, **caractérisé en ce que** les volumes creux étanches en plastique peuvent être obtenus, par exemple, par le procédé du rotomoulage.

## Claims

1. An educational modular game composed of a set: of hollow, sealed, volumes surmonting planar bases, comprising a few openings for filling them with liquid, solid or foam and made of :
- either rigid plastics such as, for instance, polyethylene, polypropylene or P.V.C. processed for resistance to U.V. fradiation and temperatures of from 20° C to + 60° C, mass-colored
suited to be licked by children and to be recycled
- either wood, metal, concrete : expanded matter, foam.
By human scale, we mean these volumes may be for instance 1 meter high and there planar bases 1 meter long for one side, to be climbed, slided, jumped, overstepped, played hide-and-seek by children.

2. Game according to claim 1 chararacterized by absence of sharp edges and sides, and, presence of only rounded shapes for the volumes.

3. Game according to anyone of claims 1 to 2 **characterized by** strengthened bridges connecting both sides of the envelope composing the shapes between the planar bases and volumes.

4. Game according to anyone of claims 1 to 3 **characterized by** some bores at the periphery of the planar base.

5. Game according to anyone of claims 1 to 4 **characterized in that** the planar bases have, for instance, parallelepiped (squarred shape) or any shape enabling any combination by mere mutual juxtaposition or nesting as in a puzzle.

6. Game according to anyone of claims 1 to 5 **characterized in that** the volumes over the planar bases represent some shapes of fauna, flora, persons, objets or any geometrical or not shapes.

7. Game according to anyone of claims 1 to 6 **characterized by** some educational and informative engravings, drawings and inscriptions relative to the shaped volumes over the planar bases.

8. Game according to anyone of claims 1 to 7 **characterized in that** the whole volumes and planar bases in plastic can be manufactured via a rotomolding process.

## Patentansprüche

1. Ein pädagogische hochwertiges Modulspiel, hergestellt aus einem gro en Gamma von hohlen, wasserdichten Volumen, alle montiert auf einem festen und flachen Unterbau. Eine Öffnung in diesem Unterbau ermöglicht es, die Volumen met Flüssigkeiten, Schaumgumm oder irgendeinem festen Stoff aufzufüllen. Benutzte Materialien sind:
Kunststoff, wie Polyäthylen, Polypropylen, PVC, Polyester, alle UV beständig, kindfreundlich und schadestofffrei, resistent gegen Temperaturen um -30 bis +70 °C, in der Masse eingefärbt und wiederverwertbar.
Holz, extrudiert oder in Schaumgummi.
Aufblasbares Material.

2. Ein pädagogisch hochwertiges Modulspiel, gemä Punkt 1, met Unterbau und Volumen ohne scharfe Ecken oder schneidende Ränder. Alle Formen sind übrigens abgerundet.

3. Ein pädgogisch hochwertiges Modulspiel, gemä den Punkten 1 und 2, mit verstärkenden Verbindungen zwischen den verschiedenen Teilen der hohlen Volumen.

4. Ein pädagogisch hochwertiges Modulspiel, gemä den Punkten 1, 2und 3, mit Durchbohrungen in der Oberfläche der Unterbauten, sodass Befestigung ermöglich wird.

5. Ein pädagogisch hochwertiges Modulspiel, gemä den Punkten 1, 2, 3 und 4, mit einem flachen Unterbau in der Form eines Paralellepipedums, eines Vier-, Recht-, oder Dreiecks, eines regelmä igen oder unregelmä igen Vielecks, eines Kreises oder in gebogenen Formen, wie Puzzelstücken.

6. Ein pädagogisch hochwertiges Modutspiel, gemä den Punkten 1, 2, 3, 4 und 5, met Volumen, die aus dem flachen Unterbau hervorstehen. Diese Volumen können geometrische Figuren, Personen, Objekte darstellen, oder sogar durch Fauna und Flora inspiriert werden.

7. Ein pädagogisch hochwertiges Modulspiel, gemä den Punkten 1, 2, 3,4, 5 und 6, mit Volumen und Unterbauten, auf die angepasste informative oder edukative Gravüren, Zeichnungen oder andere Aufschriften angebracht werden können.

8. Ein pädagogisch hochwertiges Moöulspiel, gemä den Punkten 1, 2, 3, 4, 5, 6, und 7, mimt hohlen, wasserdichten Volumen in Kunststoff, die z.B. rotomouliert werden.
